# FASCICULE DE BREVET EUROPEEN

(11) **EP 0 987 795 B1**
(45) Date de publication et mention de la délivrance du brevet: **26.02.2003**
(21) Numéro de dépôt: 99450022.1
(22) Date de dépôt: 15.09.1999
(51) Int. Cl.: H01R 13/629, H01R 13/703

(54) **Dispositif d'actionnement d'au moins un shunt dans un connecteur notamment à étrier mobile**
Schaltungsvorrichtung für wenigstens ein Shunt eines Verbinders mit mobilem Bügel
Actuating device for at least one shunt of a connector having in particular a mobile bracket

(30) Priorité: 16.09.1998 FR 9811712
(43) Date de publication de la demande: 22.03.2000
(73) Titulaire: FRAMATOME CONNECTORS INTERNATIONAL, 92400 Courbevoie (FR)
(72) Inventeur: Weil, Christophe, 78180 Montigny le Bretonneux (FR); Peron, Antoine, 28230 Epernon (FR)
(74) Mandataire: Thébault, Jean-Louis

(56) Documents cités:
- EP-A- 0 625 809
- EP-A- 0 678 942
- EP-A- 0 696 093
- EP-A- 0 902 506

## Description

La présente invention concerne un dispositif d'actionnement d'au moins un shunt notamment dans un connecteur à étrier mobile, plus particulièrement destiné au montage d'un déclencheur de coussin gonflable de sécurité.

On connaît des connecteurs à tiroir, notamment celui qui est décrit dans le brevet EP-A- 625 809, au nom du présent demandeur, dont les éléments principaux sont repris dans les figures 1 et 2 "ART ANTERIEUR". Un tel connecteur comprend une embase 10 et une fiche 12 ainsi qu'un tiroir 14 en forme de U. La fiche est prévue pour recevoir une galette de contacts 16 à lames plates, tel que représenté sur la figure 2 et l'embase est prévue pour recevoir par exemple un bloc 18 comportant des contacts.

Le tiroir et la fiche comprennent des moyens coopérant pour provoquer l'insertion de la fiche en réponse au déplacement du tiroir dans le sens de la flèche F et inversement.

Ces moyens comprennent deux paires d'ergots 20, disposées latéralement sur la fiche, ainsi que deux paires de rainures 22 de profil adapté, ménagées dans chacune des parois latérales du tiroir.

Un tel connecteur est intéressant dans le sens où le positionnement des lames par rapport aux contacts portés par l'embase est excellent et l'emboîtement des différentes lames est simultané.

Dans ce cas, il subsiste un problème, soulevé par exemple dans le cas de produits à déclenchement commandé comme les coussins gonflables de sécurité ou les prétenseurs de ceinture de sécurité. En effet de tels contacts sont en court-circuit tant que les connecteurs complémentaires ne sont pas accouplés, mais il faut pouvoir supprimer l'action de ces shunts de mise en court-circuit immédiatement après connexion et ceci de façon sûre.

Par ailleurs, par le document EP 0 696 093 également au nom du Demandeur, on connaît un dispositif d'actionnement d'une pluralité de shunts dans un connecteur comprenant une embase, une fiche et au moins une paire de contacts mis en court-circuit par l'intermédiaire desdits shunts, à l'aide de moyens d'actionnement mobiles constitués par une navette susceptible de se déplacer dans l'embase et portant lesdits shunts.

L'objet de l'invention est un dispositif d'actionnement d'au moins un shunt dans un connecteur comprenant une embase et une fiche avec au moins une paire de contacts mis en court-circuit par des contacts dudit shunt, caractérisé en ce qu'il comprend des moyens d'actionnement dont une partie mobile est susceptible de prendre :
- une première position à proximité immédiate de chaque contact de chaque shunt lorsque les contacts de l'embase et de la fiche sont connectés électriquement et partiellement connectés mécaniquement, et
- une seconde position dans laquelle au moins l'un des contacts de chaque shunt est déplacé pour mettre hors court-circuit les contacts de l'embase lorsqu'ils sont intégralement connectés mécaniquement,
et en ce que cette embase comprend un bloc recevant chaque shunt, ce bloc étant muni d'un canal de profil conjugué de celui de la partie mobile des moyens d'actionnement.

Selon une caractéristique de l'invention, cette partie mobile des moyens d'actionnement est un doigt d'actionnement mobile en translation dans le canal, ce doigt comportant au moins un poussoir susceptible de prendre appui sur l'un au moins des contacts de chaque shunt.

Chaque shunt comporte spécifiquement une aile active portant un contact, cette aile étant susceptible de recevoir en appui un poussoir ménagé sur le doigt d'actionnement.

Dans le cas de plusieurs shunts, les ailes actives sont décalées en hauteur et le doigt d'actionnement comprend une série de poussoirs correspondants, également décalés en hauteur.

Selon un agencement préférentiel, les contacts de l'embase sont de type à cage, les contacts de la fiche sont de type à lame plate et les contacts de chaque shunt sont de type à lame souple.

Dans le mode d'application retenu, la partie mobile des moyens d'actionnement est solidaire d'un étrier de manoeuvre et de verrouillage de la fiche dans l'embase.

L'invention est maintenant décrite en regard des dessins annexés qui montrent un mode de réalisation, non limitatif, les différentes figures représentant :
- figures 1 et 2, deux vues en perspective d'un connecteur à tiroir de l'art antérieur,
- figure 3, une vue en perspective éclatée, partielle d'un tiroir et complète du dispositif d'actionnement selon la présente invention,
- figure 4, une vue en perspective détaillée, avec arrachement partiel, du bloc porteur de contacts selon le dispositif de l'invention,
- figure 5, une vue détaillée des shunts et des moyens d'actionnement,
- figures 6A, 6B et 6C, un synoptique de fonctionnement du dispositif selon la présente invention.

Pour des raisons de compréhension, le présent dispositif est représenté à partir d'un connecteur à tiroir à emboîtement automatique tel que celui de l'art antérieur cité ci-avant car il est particulièrement bien adapté à ce type de connecteur mais il peut bien sûr être appliqué à tout connecteur à emboîtement mànuel avec ou sans verrouillage par tiroir.

Sur la figure 3, on a référencé 24, les moyens d'actionnement du dispositif d'actionnement selon l'invention.

Ces moyens d'actionnement comportent un bloc 26 de réception de contacts 28, de type à cage dans l'exemple représenté. Dans ce bloc sont insérés des shunts 30.

Ce bloc est détaillé sur la figure 4. Il comprend une série de premiers logements 32, doubles, qui reçoivent chacun une paire de contacts 28, au nombre de trois paires dans le mode retenu. Chaque logement est équipé de moyens 34 individuels d'immobilisation en translation de chaque contact, connus par eux-mêmes, en l'occurrence une paires de doigts 36, élastiques, venus de moulage avec le bloc et prévus pour coopérer avec deux fenêtres 38 ménagées dans les faces latérales de chaque contact 28.

Ces logements 32 sont répartis de part et d'autre d'un couloir 40 central, ménagé dans le bloc. Ce couloir est délimité par des cloisons 42, 44 et 46, transversales qui se prolongent latéralement, comme cela est aussi visible sur le synoptique des figures 6A, 6B et 6C. Ces cloisons sont décalées en hauteur par rapport à une même ligne 48 de guidage, ce qui libère des portes 50, 52 et 54 de passage, respectivement de hauteur H1, H2 et H3.

Le bloc 26 comprend une série de seconds logements 56, qui reçoivent les shunts 30, chaque second logement étant juxtaposé à un premier logement 32 double.

Les shunts se présentent sous forme de plaques 58 avec deux branches 60 et 62, l'une 60 étant passive et l'autre 62 étant active, comme montré en détail sur la figure 5.

Chaque branche a une forme en I avec un pied 64 identique et des ailes différentes :
- la branche active 62 présente une aile 66, 68 et 70 intérieure active, côté couloir, de dimensions telles qu'elle fait saillie dans ledit couloir et une aile 72 extérieure de dimensions simplement adaptées à l'espace intérieur disponible dans le bloc, et
- la branche passive 60 présente une aile 74 intérieure passive, côté couloir, telle qu'elle ne fait pas saillie dans ledit couloir et une aile 76 extérieure de dimensions simplement adaptées à l'espace intérieur disponible dans le bloc.

Chacune des ailes passive 74 et active 66, 68, 70 comprend deux languettes 78 d'appui avec précontrainte identique et l'une et l'autre de ces ailes porte respectivement un contact 80, 82 à lamelle souple.

La base 83 de chaque plaque est immobilisée dans une fente 84, 86 et 88 qui n'est autre que le prolongement aminci de chaque second logement 56, figure 6A. On note que ces fentes ont une profondeur différente pour permettre, à partir de plaques identiques, de disposer ces plaques à des hauteurs différentes. Ces hauteurs différentes ont pour conséquence induite de disposer les ailes actives 66, 68, 70 de chacune des plaques à des hauteurs différentes, en corrélation avec les variations de hauteur H1, H2 et H3 des cloisons 42, 44 et 46.

Ces moyens d'actionnement comportent en plus du bloc 26 de réception de contacts 28, un doigt 90 d'actionnement. Ce doigt est montré notamment sur la figure 3 sur laquelle il est solidarisé à l'étrier 14 dans l'application sélectionnée pour illustrer le dispositif d'actionnement selon l'invention.

Ce doigt 90 a un profil particulier de dimensions hors tout aptes à lui permettre de coulisser dans le canal 40 ménagé dans le bloc 26.

De plus, ce doigt porte une nervure 92 dite de guidage, de hauteur H1, disposée sur le côté gauche dudit doigt lorsque l'on considère le sens d'introduction. La largeur de cette nervure étant inférieure à la largeur L qui sépare l'extrémité de l'aile active 66, 68 ou 70, côté intérieur et la paroi gauche du canal 40, pris dans le sens d'introduction.

Ce doigt porte des découpes en escalier qui génèrent des poussoirs 94, 96 et 98. Ces poussoirs ont une hauteur H1, H2 et H3 au jeu près de coulissement, mesuré sur la hauteur intégrale, ceci sur des longueurs d1, d2 et d3, mesurées à compter de la butée 100 d'introduction maximale de ce doigt. Ces longueurs ont des valeurs supérieures à celles d'1, d'2 et d'3 qui séparent le plan d'appui de la butée 100 sur le bloc et les ailes actives 66, 68 et 70, comme montré sur la figure 6C, ceci d'un valeur donnée d'écartement.

Le dispositif selon la présente invention est maintenant décrit en regard des différentes figures indifféremment.

Les contacts 28 à cages sont introduits dans leurs logements 32 respectifs si bien que l'embase représentée comprend 3 paires de contacts. Ces contacts sont immobilisés dans ces logements par coopération des doigts 36 élastiques avec les fenêtres 38.

Les plaques 58 des shunts 30 sont introduites dans leurs logements jusqu'à ce que la base 83 vienne en butée au fond des fentes 84, 86 et 88. Les plaques sont alors décalées en hauteur comme montré sur les figures 6. Dans cette configuration, les contacts 80, 82 à lames souples viennent en appui sur les contacts 28 à cages et donc en liaison électrique avec ces mêmes contacts à travers des découpes adaptées, ménagées dans les cloisons transversales 42, 44 et 46.

Les languettes 78 sont en appui sur les prolongements latéraux de ces cloisons transversales 42, 44 et 46.

Ceci est particulièrement bien visible sur les figures 6.

La fiche 12 munie de ses lames est positionnée dans l'embase pour que les lames soient sensiblement en face des contacts 28 à cage et l'étrier 14 est pré-emboîté dans l'embase.

Durant le mouvement de l'étrier 14 suivant la flèche F, la fiche est enfoncée dans l'embase grâce aux rampes de l'étrier qui coopèrent avec les paires d'ergots 20.

Simultanément à la translation de l'étrier, le doigt 90 d'actionnement qui en est solidaire, pénètre dans le canal 40 comme montré sur la figure 6A. Puis après enfoncement suffisant de la fiche dans l'embase, les lames pénètrent dans les contacts à cages, assurant la liaison électrique tandis que les poussoirs du doigt viennent en appui sur les ailes 66, 68 et 70 actives. La liaison mécanique reste incomplète.

A cette étape, les contacts 80, 82 à lames souples sont toujours en appui sur les contacts à cages si bien que les contacts de chaque paire sont en court-circuit. C'est l'étape 6B.

La dernière étape consiste à pousser l'étrier 14 pour provoquer sa pénétration totale et pour qu'il vienne en butée si bien que le doigt 90 lui aussi est en butée. L'agencement obtenu est montré sur la figure 6C, dans laquelle les poussoirs 94, 96 et 98 ont provoqué le recul des ailes 66, 68 et 70 actives, assurant ainsi le recul des contacts 82 à lames souples et donc la déconnexion électrique si bien que les contacts à cages de chaque paire sont mis hors court-circuit alors que les lames sont enfoncées mécaniquement, de façon intégrale, dans les contacts à cages.

Le dispositif d'actionnement selon la présente invention permet de connecter deux éléments tout en les maintenant en court-circuit pendant la connexion et en assurant la mise hors court-circuit dès la connexion électrique assurée des deux éléments.

On peut envisager des variantes qui restent dans le cadre de l'invention en modifiant le profil du doigt d'actionnement et en le rendant symétrique pour agir sur deux ailes actives de chaque plaque qui seraient donc elles-mêmes modifiées, ce doigt modifié comprenant une gorge centrale de guidage. Dans ce cas, les deux contacts de la mise en court-circuit sont retirés.

Dans le cas où le connecteur est du type à emboîtement manuel sans étrier, la manoeuvre du doigt d'actionnement est manuelle et intervient après connexion électrique des contacts de l'embase et de la fiche, de préférence après emboîtement mécanique intégral.

## Revendications

1. Dispositif d'actionnement d'au moins un shunt (30) dans un connecteur comprenant une embase (10) et une fiche (12) avec au moins une paire de contacts (28) mis en court-circuit par des contacts (80,82) dudit shunt, l'embase (10) comprenant un bloc (26) recevant chaque shunt, (30) **caractérisé en ce qu'**il comprend des moyens (24) d'actionnement dont une partie (90) mobile relativement au bloc 26 est susceptible de prendre :
- une première position à proximité immédiate de chaque contact (80,82) de chaque shunt lorsque les contacts (28,16) de l'embase et de la fiche sont connectés électriquement et partiellement connectés mécaniquement, et
- une seconde position dans laquelle au moins l'un (82) des contacts de chaque shunt (30) est déplacé pour mettre hors court-circuit les contacts (28) de l'embase lorsqu'ils sont intégralement connectés mécaniquement,
et **en ce que**, ce bloc est muni d'un canal (40) de profil conjugué de celui de la partie (90) mobile des moyens (24) d'actionnement.

2. Dispositif d'actionnement selon la revendication 1, **caractérisé en ce que** la partie (90) mobile des moyens (24) d'actionnement est un doigt d'actionnement mobile en translation dans le canal (40), ce doigt (90) comportant au moins un poussoir (94, 96 ,98) susceptible de prendre appui sur l'un (82) au moins des contacts de chaque shunt.

3. Dispositif d'actionnement selon la revendication 2, **caractérisé en ce que** chaque shunt (30) comporte une aile (66, 68, 70) active portant un contact (82), aile susceptible de recevoir en appui un poussoir (94, 96, 98) ménagé sur le doigt (90) d'actionnement.

4. Dispositif d'actionnement selon la revendication 3, **caractérisé en ce que**, dans le cas de plusieurs shunts, les ailes actives sont décalées en hauteur (H1, H2, H3) et le doigt d'actionnement comprend une série de poussoirs (94, 96, 98) correspondants, également décalés en hauteur.

5. Dispositif d'actionnement selon l'une quelconque des revendications précédentes, **caractérisé en ce que** les contacts (28) de l'embase (10) sont de type à cage, les contacts (16) de la fiche (12) sont de type à lame plate et les contacts (80, 82) de chaque shunt (30) sont de type à lame souple.

6. Dispositif d'actionnement selon l'une quelconque des revendications précédentes, **caractérisé en ce que** la partie (90) mobile des moyens (24) d'actionnement est solidaire d'un étrier (14) de manoeuvre et de verrouillage de la fiche dans l'embase.

## Claims

1. Device for actuating at least one shunt (30) in a connector comprising a base (10) and a plug (12) with at least one pair of contacts (28) short-circuited by contacts (80, 82) on said shunt, the base (10) including a block (26) receiving each shunt (30), **characterised in that** it comprises actuation means (24), of which part (90) movable relative to the block is able to adopt:
- a first position in the immediate vicinity of each contact (80, 82) on each shunt when the contacts (28, 16) on the base and plug are connected electrically or partially connected mechanically, and
- a second position in which at least one (82) of the contacts on each shunt (30) is moved in order to put the contacts (28) on the base out of short-circuit when they are completely connected mechanically,
and **in that** the block is provided with a channel (40) with a profile conjugate with that of the movable part (90) of the actuation means (24).

2. Actuation device according to claim 1, **characterised in that** the movable part (90) of the actuation means (24) is an actuation finger able to move in translation in the channel (40), this finger (90) comprising at least one pusher (94, 96, 98) able to bear on at least one (82) of the contacts on each shunt.

3. Actuation device according to claim 2, **characterised in that** each shunt (30) comprises an active wing (66, 68, 70) carrying a contact (82), a wing able to receive in abutment a pusher (94, 96, 98) provided on the actuation finger (90).

4. Actuation device according to claim 3, **characterised in that**, in the case of several shunts, the active wings are offset in height (H1, H2, H3) and the actuation finger comprises a series of corresponding pushers (94, 96, 98) also offset in height.

5. Actuation device according to any one of the preceding claims, **characterised in that** the contacts (28) on the base (10) are of the cage type, the contacts (16) on the plug (12) are of the flat blade type and the contacts (80, 82) on each shunt (30) are of the flexible blade type.

6. Actuation device according to any one of the preceding claims, **characterised in that** the movable part (90) of the actuation means (24) is fixed to a bracket (14) for manoeuvring and locking the plug in the base.

## Patentansprüche

1. Schaltvorrichtung für wenigstens einen Shunt (30) in einem Verbinder, der einen Sockel (10) und einen Stecker (12) mit mindestens einem Paar Kontakte (28) umfaßt, die durch Kontakte (80, 82) des Shunts kurzgeschlossen werden, wobei der Sockel (10) einen Block (26) aufweist, der jeden Shunt (30) aufnimmt, **dadurch gekennzeichnet, daß** sie Mittel (24) zum Schalten mit einem relativ zum Block beweglichen Abschnitt (90) umfaßt, der in der Lage ist:
- eine erste Position in direkter Nähe zu jedem Kontakt (80, 82) jedes Shunts einzunehmen, wenn die Kontakte (28, 16) des Sockels und des Steckers elektrisch verbunden und teilweise mechanisch verbunden sind, und
- eine zweite Position einzunehmen, in welcher mindestens einer (82) der Kontakte jedes Shunts (30) verschoben wird, um die Kontakte (28) des Sockels kurzzuschließen, wenn sie vollständig mechanisch verbunden sind,
und daß dieser Block mit einem Kanal (40) mit einem Profil, das demjenigen des beweglichen Abschnitts (90) der Mittel (24) zum Schalten entspricht, versehen ist.

2. Schaltvorrichtung nach Anspruch 1, **dadurch gekennzeichnet, daß** der bewegliche Abschnitt (90) der Mittel (24) zum Schalten ein in dem Kanal (40) verschieblich bewegbarer Schaltfinger ist, wobei dieser Finger (90) mindestens einen Mitnehmer (94, 96, 98) umfaßt, der in der Lage ist, an wenigstens einem (82) der Kontakte jedes Shunts zur Anlage zu kommen.

3. Schaltvorrichtung nach Anspruch 2, **dadurch gekennzeichnet, daß** jeder Shunt (30) einen aktiven Flügel (66, 68, 70) umfaßt, der einen Kontakt (82) trägt, wobei der Flügel in der Lage ist, einen am Schaltfinger (90) angeordneten Mitnehmer (94, 96, 98) gegenlagernd aufzunehmen.

4. Schaltvorrichtung nach Anspruch 3, **dadurch gekennzeichnet, daß** die aktiven Flügel im Falle mehrerer Shunts in der Höhe (H1, H2, H3) versetzt sind und der Schaltfinger eine Reihe entsprechender Mitnehmer (94, 96, 98) umfaßt, die gleichfalls in der Höhe versetzt sind.

5. Schaltvorrichtung nach einem der vorhergehenden Ansprüche, **dadurch gekennzeichnet, daß** die Kontakte (28) des Sockels (10) vom Käfigtyp, die Kontakte (16) des Steckers (12) vom Typ mit flachem Plättchen und die Kontakte (80, 82) jedes Shunts (30) vom Typ eines biegbaren Plättchens sind.

6. Schaltvorrichtung nach einem der vorhergehenden Ansprüche, **dadurch gekennzeichnet, daß** der bewegliche Abschnitt (90) der Mittel (24) zum Schalten einstückig mit einem Bügel (14) zum Betätigen und Verriegeln des Steckers im Sockel ausgestaltet ist.
